# EUROPÄISCHE PATENTSCHRIFT

(11) **EP 1 612 754 B1**
(45) Veröffentlichungstag und Bekanntmachung des Hinweises auf die Patenterteilung: **26.03.2008**
(21) Anmeldenummer: 05010435.5
(22) Anmeldetag: 13.05.2005
(51) Int. Cl.: G08B 17/10, G08B 25/10

(54) **Gefahrenmelder**
Hasard warning device
Avertisseur de danger

(30) Priorität: 17.06.2004 DE 102004029242
(43) Veröffentlichungstag der Anmeldung: 04.01.2006
(73) Patentinhaber: Job Lizenz GmbH & Co. KG, 23570 Lübeck-Travemünde (DE)
(72) Erfinder: Röpke, Gerhard, 23570 Lübeck-Travemünde (DE)
(74) Vertreter: Hauck Patent- und Rechtsanwälte

(56) Entgegenhaltungen:
- DE-A1- 4 328 671
- DE-A1- 10 054 297
- ROGER A. RAFFIN: "L'émission et la réception d'amateur" 1979, EDITIONS TECHNIQUES ET SCIENTIFIQUES FRANCAISES , PARIS , XP002337243 * Seite 364, Absatz 1 - Absatz 5; Abbildungen XIII-97 *

## Beschreibung

Die Erfindung bezieht sich auf einen Gefahrenmelder nach dem Oberbegriff des Patentanspruchs 1.

Die Übertragung von Signalen auf drahtlosem Wege (Funk) ist in der Gefahrenmeldetechnik seit langem bekannt. Es sind auch Brandsensoren bzw. -detektoren bekannt, die einen Sender enthalten zum Übertragen von Signalen auf einen stationären Empfänger und umgekehrt.

Aus DE 44 08 268 C2 ist bekannt geworden, zur Erhöhung der Betriebs- und Störsicherheit die Empfangsfeldstärken der Funksignale bei der Inbetriebnahme der Funkalarmanlage in dem Empfangsgerät abzuspeichern. So können Veränderungen der Ausbreitungsbedingungen der Funkwellen anhand von Veränderungen der Empfangsfeldstärke registriert und in den Datentelegrammen übertragen werden. Es ist daraus ferner bekannt geworden, unterschiedliche Frequenzen oder Frequenzbänder zu verwenden, da bekanntlich die Ausbreitungscharakteristik von Funkwellen von der verwendeten Trägerfrequenz abhängt.

In WO 00/43964 ist ein Funkalarmsystem beschrieben, das einen Brandmelder mit einem integrierten Funksender nutzt. Wird von dem Brandmelder ein Brand registriert, wird von diesem ein Funksignal gesendet. Das Signal wird in einem Empfänger eines nächstgelegenen Feuerlöschers empfangen, wobei beim Empfang des Alarmsignals ein lautstarker Signalton abgegeben wird, wodurch der Feuerlöscher lokalisiert werden kann.

In JP 7002216261 A ist ein Sendermodul für einen Brandmelder beschrieben, der von einer Batterie gespeist wird. Die Anordnung der Antenne ist so gewählt, daß sie sich möglichst am äußeren Rand des Sendermoduls im Brandmelder befindet, um eine effektive Abstrahlung der Funkwellen zu gewährleisten. Bei dieser Lösung kommt es jedoch nicht zu einer optimalen kreisförmigen Abstrahlung der Funkwellen, da die Batterie innerhalb des Brandmelders dicht an der Sendeantenne liegt. Die Batterie weist bekanntlich einen metallischen Mantel auf, der zu einer Abschattung der Funkwellen führt.

In DE 100 54 297 A1 ist ein elektronischer Brandmelder beschrieben. Ein Funkmodul ist als separates Bauteil von außen auf den Brandmelder aufsteckbar. Vorteilhaft ist, daß die Antenne außen am Funkmodul angebracht werden kann, wodurch eine optimale Abstrahlungscharakteristik erzielt wird. Nachteilig ist hingegen, daß ein besonderes Modul für die Funkübertragung erstellt werden muß und daß ein Steckplatz mit mehreren Steckkontakten für die Verbindung zum Brandmelder bereitgestellt werden muß. Durch die Verwendung von Steckkontakten leidet die Betriebssicherheit eines derartigen Brandmelders.

Bei der Abstrahlung und dem Empfang von Funksignalen beeinflussen mehrere Faktoren die Reichweite der Funkwellen bzw. ihre Strahlcharakteristik. Bei den häufigsten Anwendungen für Brandmelder sind Batterien oder Akkumulatoren als Energiequellen in den Brandmelder integriert. Wie schon bemerkt, besitzen Batterien Metallgehäuse, die relativ dicht an der Sende- bzw. Empfangsantenne im Brandmelder positioniert sind. Dadurch erfolgt eine Abschattung der Funkwellen für bestimmte Richtungen und daraus resultiert eine verminderte Reichweite und somit auch Störanfälligkeit für die Funkübertragung.

Anordnung und Ausführung der Antenne ist von großer Wichtigkeit. Hierdurch wird im wesentlichen der maximale Abstand zwischen Empfängern und Sendern für eine funktionierende Funkübertragung bestimmt.

Der Erfindung liegt die Aufgabe zugrunde, einen Gefahrenmelder, insbesondere Gas- oder Brandmelder mit einem Funksende- und/oder Empfangsmodul zu schaffen, bei dem eine optimale Wellenausbreitungscharakteristik erhalten wird zur Erhöhung der Betriebssicherheit und Verringerung der Störanfälligkeit.

Diese Aufgabe wird durch die Merkmale des Patentanspruchs 1 gelöst.

Bei dem erfindungsgemäßen Gefahrenmelder ist ein die Öffnung im Gehäuse abdeckendes metallisches Schutzsieb vorgesehen, das als Antenne ausgebildet und mit dem Antennenausgang des Funkmoduls verbunden ist.

Gefahrenmelder, insbesondere Gas- oder Brandmelder, sind Einheiten, die an der Decke oder der Wand eines Gebäudes angebracht werden. Ein Detektor zur Bestimmung einer veränderten Gaszusammensetzung oder von Aerosolen in der Atmosphäre befindet sich üblicherweise innerhalb eines Gehäuses. Die Umgebungsluft bzw. Aerosole oder das Gas müssen zunächst über mindestens eine Öffnung in das Gehäuse eintreten, um zum Detektor zu gelangen. Um Störungen zu vermeiden, ist es an sich bekannt, die Öffnung so auszugestalten, daß Stäube oder sonstige gröbere in der Luft schwebende Teilchen nicht in das Innere des Gehäuses gelangen und dadurch die Meßstrecke beeinträchtigen und einen Fehlalarm auslösen. Bei der Erfindung ist erkannt worden, daß ein Sieb, mit dem eine derartige Öffnung verschlossen wird, als Metallsieb geformt werden kann, das gleichzeitig als Antenne ausgelegt ist. Bekanntlich muß die Länge einer Antenne in einem bestimmten Verhältnis zur Wellenlänge der Funkwellen stehen.

Um keine Richtung für das Gas zu bevorzugen, ist es üblich, Öffnungen über den Umfang des Gehäuses zu verteilen, über welche eine Fluidkommunikation zwischen dem Detektor und der Umgebung des Melders hergestellt wird. Mit Hilfe des Schutzsiebes kann daher eine Abdeckung sämtlicher Öffnungen gleichzeitig erfolgen und damit zugleich eine geeignete Längenabmessung für das Sieb gewählt werden. Da die Öffnungen relativ weit entfernt sind von der Batterie im Meldergehäuse, ist die störende Auswirkung auf den Sende- oder Empfangsvorgang reduziert. Außerdem liegen die Öffnungen im Meldergehäuse zumeist in einem bestimmten Abstand zur Decke oder zur Wand des Gebäudes, was der Ausbreitungscharakteristik positiv entgegenkommt.

Es sind verschiedene konstruktive Lösungen denkbar zur Verwirklichung der beschriebenen Erfindung. Nach einer Ausgestaltung der Erfindung ist die Länge des Schutzsiebes ein ganzteiliger Bruchteil der Wellenlänge der gesendeten oder empfangenen Signale. Die Beziehung zwischen Wellenlänge, Frequenz und Lichtgeschwindigkeit ist bekanntlich $λ = \frac{c}{f}$
wobei Lambda die Wellenlänge, c die Lichtgeschwindigkeit und f die Frequenz ist. Wird z.B. eine Frequenz von 433 MHz gewählt, ist λ = 69,28 cm. Ein optimales Antennenmaß ergibt sich bei einer Antennenlänge von λ, λ/2, λ/4 und λ5/8. Eine Antennenlänge λ/4 ist daher 17,32 cm. Bei einer Frequenz von 868 MHz ergibt sich für λ/2 eine Antennenlänge von 17,28 cm. Dies ist eine Abmessung, wie sie für ein Schutzsieb innerhalb des Meldergehäuses in Frage kommt.

Das Schutzsieb und damit die Antenne ist vorzugsweise kreisförmig, wobei der Kreis geteilt ist, d.h. die Enden des Schutzsiebes elektrisch nicht miteinander in Verbindung stehen. Das Funkmodul ist vorzugsweise mit einem Ende des Schutzsiebes verbunden. Durch Veränderung des Abstands zwischen den Enden läßt sich mithin die Länge des Schutzsiebes bzw. die optimale Antennenlänge einstellen.

Nach einer Ausgestaltung der Erfindung ist vorgesehen, daß das Schutzsieb in einer ersten Ebene des Gehäuses angeordnet und in dieser Ebene die einen Detektor enthaltende Meßkammer angeordnet ist. In einer zweiten Ebene, die näher an der Wand oder der Decke liegt, ist das Funkmodul angeordnet. Dadurch wird eine weitere räumliche Trennung zwischen Antenne einerseits und Batterie andererseits erhalten.

Die Batterie ist vorzugsweise in einer dritten Ebene des Gehäuses angeordnet, die wiederum ihrerseits näher an der Wand oder der Decke liegt als die zweite Ebene.

Nach einer weiteren Ausgestaltung der Erfindung wird die zuletzt beschriebene Ausführungsform dadurch realisiert, daß das Gehäuse aus drei Teilen besteht, nämlich einem Melderrumpf, der an der Decke oder Wand befestigbar ist und der die Batterie aufnimmt, einem Schalenteil, welches an dem Melderrumpf anbringbar ist und das Funkmodul, eine elektronische Schaltungsanordnung und den Detektor hält und einem Kappenteil, das mit dem Schalenteil lösbar verbindbar ist und das Schutzsieb und den Detektor aufnimmt. Durch Abnehmen des Kappenteils vom Schalenteil ist das Innere der Meßkammer zugänglich und kann gewartet werden, wie auch das Schutzsieb, das gegebenenfalls zu reinigen ist. Durch Abnehmen auch des Schalenteils vom Melderrumpf ist die elektronische Schaltungsanordnung und das Funkmodul zugänglich.

Die Erfindung wird nachfolgend anhand eines in Zeichnungen dargestellten Ausführungsbeispiels näher erläutert.
- Fig. 1: zeigt perspektivisch einen Gefahrenmelder nach der Erfindung.
- Fig 2: zeigt perspektivisch das Schalenteil mit einem Schutzsieb für das nicht gezeigte Kappenteil.
- Fig. 3: zeigt die Seitenansicht der Darstellung nach Fig. 2 mit teilweise weggebrochenen Teilen.
- Fig. 4: zeigt eine ähnliche Darstellung wie Fig. 1, jedoch um 180° gedreht wiederum mit weggebrochenen Teilen.

In Fig. 1 ist ein Brandmelder 10 dargestellt, dessen Gehäuse aus drei Teilen besteht, nämlich einem Melderrumpf 12, der an einer Decke oder einer Wand eines Gebäudes (nicht gezeigt) befestigbar ist, einem Schalenteil 14 und einem Kappenteil 16. Das Schalenteil 14 ist mittels Schrauben oder durch eine Schnappverbindung am Rumpfteil 12 lösbar befestigbar und das Kappenteil 16 ist lösbar am Schalenteil 14 mit Hilfe von Schrauben oder durch eine Schnappverbindung befestigbar.

In Fig. 1 ist ferner zu erkennen, daß das Kappenteil 16 in Umfangsrichtung gleich beabstandete Rippen oder Stege 18 aufweist, die mit einem Bodenabschnitt 20 verbunden sind. Dadurch sind Strömungsöffnungen 22 gebildet, durch welche eine Verbindung hergestellt wird zwischen dem Inneren des Brandmelders 10 und der Umgebung. Die Öffnungen 22 sind auf der Innenseite der Rippen 18 durch ein metallisches Schutzsieb 24 abgedeckt. In Fig. 4 ist zu erkennen, daß die Rippen 18 auf der dem Abschnitt 20 gegenüberliegenden Seite mit einem Ringflansch 26 verbunden sind, der in einer ringförmigen Ausnehmung 28 (Fig. 2) des Schalenteils 14 aufgenommen ist.

Eine innere Wandfläche 30 des Schalenteils 14 begrenzt eine Meßkammer. An der Wandfläche 30 ist eine Infrarotsendediode 32 angebracht, und eine Empfangsdiode 34 "blickt" in den durch die Wandfläche 30 begrenzten Meßraum, wobei ein Abschattungselement 34a verhindert, daß direktes Licht von der Sendediode 32 zur Empfangsdiode 34 gelangt.

In Fig. 2 ist das Kappenteil 16 entfernt, jedoch das Sieb 24 belassen. Wie erkennbar, ist das metallische Sieb 24 kreisförmig angeordnet, wobei jedoch zwischen den freien Enden des Siebs 24 ein Spalt 36 gebildet ist. Wie schon erwähnt, bei angebrachtem Kappenteil 16 befindet sich das Sieb 24 auf der Innenseite der Rippen 18 und verhindert das Eindringen von Schmutz und Insekten.

Aus den Fig. 3 und 4 ist zu erkennen, daß auf der dem Sieb 24 gegenüberliegenden Seite des Schalenteils 14 eine Schaltplatine 38 angebracht ist, auf welcher die elektronische Schaltungsanordnung angeordnet ist zum Betrieb des gezeigten Melders 10. Unterhalb der Schaltplatine nach Fig. 3 oder 4 ist ein Funkmodul 40 angebracht. Das Funkmodul ist mit einem Draht 42 verbunden, der senkrecht zur Schaltplatine 38 durch den Wandabschnitt 30 hindurchgeführt ist und, wie insbesondere in Fig. 3 zu erkennen, mit einem Ende des Schutzsiebs 24 verbunden ist, wie bei 46 gezeigt. Das Schutzsieb 24 ist mithin Antenne für das Funkmodul 40, wobei seine Länge eine an die Wellenlänge der Übertragungsfrequenz angepaßte Abmessung aufweist.

Beim Zusammenbau der gezeigten Teile wird das Kappenteil 16 auf das Schalenteil 14 aufgesetzt, wobei eine Schnappverbindung hergestellt werden kann, wie durch die Zungen 50 in Fig. 3 angedeutet. Die Einheit aus Kappenteil 16 und Schalenteil 14 kann mit Hilfe von Schrauben am Rumpfteil 12 angebracht werden, wie in Fig. 1 angedeutet.

Es versteht sich, daß das Funkmodul sowohl als Empfangs- als auch als Sendemodul bzw. auch für beides ausgelegt sein kann.

Es sei noch erwähnt, daß in dem Rumpfteil 12 eine Batterie oder ein Akkulator angeordnet ist, der das Funkmodul 40 und die Schaltplatine 38 sowie den Detektor 32, 34 mit elektrischer Energie versorgt.

## Patentansprüche

1. Gefahrenmelder, insbesondere Gas- oder Brandmelder, mit einem an einer Wand oder Decke anbringbaren Gehäuse, das einen Gefahrendetektor, der über mindestens eine Öffnung mit der Umgebung des Gehäuses in Funkverbindung ist, eine elektronische Schaltungsanordnung für die Auswertung der Signale des Gefahrendetektors, ein mit der elektronischen Schaltungsanordnung verbundenes Funkmodul mit Antenne zum drahtlosen Empfangen oder Senden von Signalen von/zu einer Sende-/Empfangsstation und eine Batterie für die Energieversorgung der elektronischen Schaltungsanordnung und des Funkmoduls enthält, **dadurch gekennzeichnet, daß** ein die Öffnung (22) abdeckendes metallisches Schutzsieb (24) als Antenne ausgelegt und mit dem Antennenausgang des Funkmoduls (40) verbunden ist.

2. Gefahrenmelder nach Anspruch 1, **dadurch gekennzeichnet, daß** die Länge des Schutzsiebes (24) ein ganzteiliges Bruchteil der Wellenlänge der gesendeten oder empfangenen Signale ist.

3. Gefahrenmelder nach Anspruch 1 oder 2, **dadurch gekennzeichnet, daß** das Schutzsieb (24) an den Enden elektrisch unverbunden ist.

4. Gefahrenmelder nach Anspruch 3, **dadurch gekennzeichnet, daß** der Antennenausgang mit einem Ende des Schutzsiebs (24) verbunden ist.

5. Gefahrenmelder nach einem der Ansprüche 1 bis 4, **dadurch gekennzeichnet, daß** das Schutzsieb (24) kreisförmig ist.

6. Gefahrenmelder nach einem der Ansprüche 1 bis 5, **dadurch gekennzeichnet, daß** das Schutzsieb (24) in einer ersten Ebene des Gehäuses angeordnet und einer den Detektor (32, 34) enthaltenden Meßkammer zugeordnet ist und das Funkmodul (40) in einer zweiten Ebene des Gehäuses angeordnet ist, die näher an der Wand oder Decke liegt.

7. Gefahrenmelder nach Anspruch 6, **dadurch gekennzeichnet, daß** das Funkmodul (40) Bestandteil einer Schaltplatine (38) für die elektronische Schaltungsanordnung oder an dieser angebracht ist.

8. Gefahrenmelder nach Anspruch 6 oder 7, **dadurch gekennzeichnet, daß** die Batterie in einer dritten Ebene des Gehäuses angeordnet ist, die näher an der Wand oder Decke liegt als die zweite Ebene.

9. Gefahrenmelder nach einem der Ansprüche 6 bis 8, **dadurch gekennzeichnet, daß** das Gehäuse einen die Batterie aufnehmenden und an der Wand oder Decke befestigbaren Melderrumpf (12), ein die elektronische Schaltungsanordnung, das Funkmodul (40) und den Detektor haltendes, mit dem Melderrumpf lösbar verbindbares Schalenteil (14) und ein die Öffnung (22) bildendes und das Schutzsieb (24) aufnehmendes, mit dem Schalenteil lösbar verbindbares Kappenteil (16) aufweist.

10. Gefahrenmelder nach Anspruch 9, **dadurch gekennzeichnet, daß** Melderrumpf (12), Schalenteil (14) und Kappenteil (16) kreisförmigen Umfang aufweisen.

11. Gefahrenmelder nach Anspruch 9 oder 10, **dadurch gekennzeichnet, daß** das Kappenteil (16) in Umfangrichtung beabstandete annähernd vertikale Rippen (18) aufweist, die mehrere Öffnungen (22) bilden, die an der Innenseite des Kappenteils (16) durch das Schutzsieb (24) abgedeckt sind.

## Claims

1. An alarm annunciator, particularly a gas or fire annunciator, having a casing mountable on a wall or a ceiling, which contains an alarm detector, which is in wireless connection with the surroundings of the casing via at least one opening, an electronic circuitry for the evaluation of the signals of the alarm detector, a wireless module, connected to the electronic circuitry and having an antenna for wireless receiving or sending signals to/from a sending/receiving station, and a battery for the power supply of the electronic circuitry and the wireless module, **characterised in that** a metallic protection screen (24) covering the opening (22) is designed as an antenna and is connected with the antenna output socket of the wireless module (40).

2. An alarm annunciator according to claim 1, **characterised in that** the length of the protection screen (24) is an integer fraction of the wavelength of the sent or received signals.

3. An alarm annunciator according to claim 1 or 2, **characterised in that** the protection screen (24) is not electrically connected on its ends.

4. An alarm annunciator according to claim 3, **characterised in that** the antenna output socket is connected with one end of the protection screen (24).

5. An alarm annunciator according to any one of claims 1 to 4, **characterised in that** the protection screen (24) is circle-shaped.

6. An alarm annunciator according to any one of claims 1 to 5, **characterised in that** the protection screen (24) is disposed in a first plane of the casing and is assigned to a measuring chamber containing the detector (32, 34) and that the wireless module (40) is disposed in a second plane of the casing, which is situated nearer to the wall or ceiling.

7. An alarm annunciator according to claim 6, **characterised in that** the wireless module (40) is an integral part of a printed circuit board (38) for the electronic circuitry, or is attached to it.

8. An alarm annunciator according to claim 6 or 7, **characterised in that** the battery is disposed in a third plane of the casing, which is situated nearer to the wall or ceiling than the second plane.

9. An alarm annunciator according to any one of claims 6 to 8, **characterised in that** the casing has an annunciator carcass (12), accommodating the battery and being mountable on the wall or ceiling, a shell portion (14), holding the electronic circuitry, the wireless module (40) and the detector, detachably connectable with the annunciator carcass, and a cap portion (16), detachably connectable with the shell portion, forming the opening (22) and accommodating the protection screen (24).

10. An alarm annunciator according to claim 9, **characterised in that** the annunciator carcass (12), the shell portion (14) and the cap portion (16) have a circle-shaped diameter.

11. An alarm annunciator according to claim 9 or 10, **characterised in that** the cap portion (16) has approximately vertical ribs (18), spaced apart from each other in the perimeter direction, which constitute several openings (22), which are covered by the protection screen (24) on the inner side of the cap portion (16).

## Revendications

1. Avertisseur de danger, en particulier détecteur de gaz ou détecteur d'incendie, comportant un boîtier destiné à être attaché à un mur ou un plafond, lequel contient un détecteur de danger, qui communique par liaison radio avec l'environnement du boîtier par l'intermédiaire d'au moins une ouverture, un agencement de circuit électronique pour analyser les signaux du détecteur de danger, un module de radiocommunication, relié à l'agencement de circuit électronique et muni d'une antenne pour la réception ou l'émission sans fil de signaux à partir ou vers un poste émetteur-récepteur, et une batterie pour l'alimentation en énergie de l'agencement de circuit électronique et du module de radiocommunication, **caractérisé en ce qu'**un filtre de protection (24) métallique, masquant l'ouverture (22), est réalisé sous forme d'antenne et est relié à la sortie d'antenne du module de radiocommunication (40).

2. Avertisseur de danger selon la revendication 1, **caractérisé en ce que** la longueur du filtre de protection (24) est une fraction entière de la longueur d'onde des signaux émis ou reçus.

3. Avertisseur de danger selon la revendication 1 ou 2, **caractérisé en ce que** le filtre de protection (24) n'est pas relié électriquement au niveau des extrémités.

4. Avertisseur de danger selon la revendication 3, **caractérisé en ce que** la sortie d'antenne est reliée à une extrémité du filtre de protection (24).

5. Avertisseur de danger selon l'une quelconque des revendications 1 à 4, **caractérisé en ce que** le filtre de protection (24) a une forme circulaire.

6. Avertisseur de danger selon l'une quelconque des revendications 1 à 5, **caractérisé en ce que** le filtre de protection (24) est disposé dans un premier plan du boîtier et est associé à une chambre de mesure contenant le détecteur (32, 34) et le module de radiocommunication (40) est disposé dans un deuxième plan du boîtier qui est situé plus près du mur ou du plafond.

7. Avertisseur de danger selon la revendication 6, **caractérisé en ce que** le module de radiocommunication (40) est une partie intégrante d'une platine de commande (38) pour l'agencement de circuit électronique ou est attaché à celle-ci.

8. Avertisseur de danger selon la revendication 6 ou 7, **caractérisé en ce que** la batterie est disposée dans un troisième plan du boîtier, qui est plus près du mur ou du plafond que le deuxième plan.

9. Avertisseur de danger selon l'une quelconque des revendications 6 à 8, **caractérisé en ce que** le boîtier comporte un corps d'avertisseur (12), qui reçoit la batterie et peut être fixé contre le mur ou le plafond, un élément en forme de coque (14), qui maintient le module de radiocommunication (40) et le détecteur et est assemblé de manière amovible au corps d'avertisseur, et un élément en forme de coiffe (16), qui forme l'ouverture (22) et reçoit le filtre de protection (24) et qui peut être assemblé de manière amovible à l'élément en forme de coque.

10. Avertisseur de danger selon la revendication 9, **caractérisé en ce que** le corps d'avertisseur (12), l'élément en forme de coque (14) et l'élément en forme de coiffe (16) ont un pourtour circulaire.

11. Avertisseur de danger selon la revendication 9 ou 10, **caractérisé en ce que** l'élément en forme de coiffe (16) comporte des nervures (18) sensiblement verticales, qui sont écartées les unes des autres dans le sens périphérique et qui forment plusieurs ouvertures (22), qui sont masquées par le filtre de protection (24) sur la face intérieure de l'élément en forme de coiffe (16).
